# EUROPÄISCHE PATENTSCHRIFT

(11) **EP 0 433 762 B1**
(45) Veröffentlichungstag und Bekanntmachung des Hinweises auf die Patenterteilung: **25.08.1993**
(21) Anmeldenummer: 90123271.0
(22) Anmeldetag: 05.12.1990
(51) Int. Cl.: B65B 61/00

(54) **Zigarettenverpackungsmaschine**
Cigarette packaging machine
Machine d'emballage de cigarettes

(30) Priorität: 16.12.1989 DE 3941601
(43) Veröffentlichungstag der Anmeldung: 26.06.1991
(73) Patentinhaber: Maschinenfabrik Alfred Schmermund GmbH & Co., D-58285 Gevelsberg (DE)
(72) Erfinder: Knecht, Siegfried, W-5820 Gevelsberg (DE)
(74) Vertreter: Sparing Röhl Henseler Patentanwälte

(56) Entgegenhaltungen:
- GB-A- 2 005 211
- GB-A- 2 088 814
- GB-A- 2 088 815
- US-A- 2 006 147
- US-A- 3 224 549

## Beschreibung

Die Erfindung betrifft eine Zigarettenverpackungsmaschine, insbesondere einen hinged-lid-Packer, mit zwei Förderern für Packungen und einem vorzugsweise mehrreihigen, eine Vielzahl von Zellen aufweisenden Trockenrevolver, wobei zwischen den Förderern und dem Trockenrevolver eine Übergabeeinrichtung für die Packungen an den Trockenrevolver vorgesehen ist.

Es ist bekannt, Zigaretten in Klappdeckelpackungen, sogenannte hinged-lid-Packungen, zu verpacken. Hierzu wird ein zu verpackender Zigarettenblock zunächst in Innenpapier eingeschlagen und das so gebildete Innenpaket in einer Klappdeckelschachtel, die aus einem entsprechenden Zuschnitt gefaltet und geklebt wird, untergebracht.

Um Zigaretten in dieser Weise zu verpacken, sind etwa aus der DE-A-3 046 065 Maschinen bekannt, die einen Zigarettentrichter aufweisen, aus dem Zigaretten jeweils in Zellen eines Blockrevolvers schiebbar sind, dem Zellen aufweisende Revolver, die mit Innen- und Außenpapierzuführungen sowie Falt-, Beleim- und Übergabeeinrichtungen gekoppelt sind, nachgeschaltet sind, denen schließlich ein Trockenrevolver folgt. Die gebildeten Packungen werden in eine erste Reihe des Trockenrevolvers eingeschoben, um nach entsprechendem Umlauf in weitere Reihen weiter- und nach genügender Trocknungszeit ausgeschoben zu werden. Wenn hierbei doppelbahnig gearbeitet wird, d.h. die zu trocknenden Packungen durch zwei Förderer angefördert werden, kann man zwar zwei Trockenrevolver installieren, was aber einen großen Aufwand darstellt, oder man kann einen Trockenrevolver verwenden, den man an zwei getrennten Stellen befüllt. Jedoch führt dies zu ungleichen Aufenthaltszeiten im Trockenrevolver und ist ebenfalls relativ aufwendig.

Aufgabe der Erfindung ist es, eine Zigarettenverpackungsmaschine der eingangs genannten Art zu schaffen, die bei doppelbahniger Anlieferung von Packungen die Verwendung eines Trockenrevolvers bei geringem konstruktivem Aufwand ermöglicht.

Diese Aufgabe wird dadurch gelöst, daß die Zellen des Trockenrevolvers jeweils als in Umfangsrichtung nebeneinanderliegende, radial ausgerichtete Doppelzellen mit zwei Aufnahmeräumen zur Aufnahme von zwei Packungen ausgebildet sind und die Übergabeeinrichtung zwei achsparallel angeordnete Übergaberevolver mit Zellen sowie einen Doppelschieber umfaßt, wobei die beiden Übergaberevolver in derselben Ebene derart angeordnet sind, daß jeweils die beiden in der Übergabeposition zum Trockenrevolver befindlichen Zellen benachbart übereinander und mit den beiden Aufnahmeräumen einer aufnehmenden Doppelzelle des Trockenrevolvers fluchtend angeordnet sind.

Durch die Verwendung von zwei speziell ausgebildeten Übergaberevolvern können die doppelbahnig angelieferten Packungen jeweils paarweise an Doppelzellen des Trockenrevolvers übergeben werden, so daß auch die Aufenthaltszeit der Packungen im Trockenrevolver immer gleich ist.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.

Fig. 1 zeigt schematisch in Draufsicht einen Ausschnitt einer Zigarettenverpackungsmaschine.

Fig. 2 zeigt schematisch Übergaberevolver der Zigarettenverpackungsmaschine von Fig. 1.

Fig. 3 zeigt ausschnittweise und schematisch eine Übergabestation für Zigarettenpäckchen der Zigarettenverpackungsmaschine von Fig. 1 mit den Übergaberevolvern von Fig. 2.

Auf der ausschnittweise dargestellten Zigarettenverpackungsmaschine werden Packungen, die einen von Innenpapier umhüllten Zigarettenblock enthalten und deren Außenpapier seitlich noch unverschlossen ist, hergestellt und an zwei parallel zueinander angeordnete Transportketten 1 abgegeben, um entlang von Längsbeleimeinrichtungen 2 und Faltweichen 3 zum Verkleben und Schließen der noch unfertigen Packungen im Seitenwandbereich hiervon geführt zu werden. Die fertigen Packungen 4 werden dann an den beiden Abgabeenden der Transportketten 1 in Zellen 5 von zwei den Transportketten 1 nachgeschalteten, parallelachsigen Übergaberevolvern 6 geschoben, und zwar gleichzeitig jeweils eine Packung 4 in die beiden außen befindlichen Zellen 5 der beiden Übergaberevolver 6. Die Übergaberevolver 6, die wie die Transportketten 1 auf einem Maschinengestell 7 angeordnet sind, sind schrittweise und gegenläufig um jeweils eine Zellenteilung der äquidistant angeordneten Zellen 5 drehbar.

Den beiden Übergaberevolvern 6 ist ein hier dreireihig ausgebildeter Trockenrevolver 8 nachgeordnet, der jeweils Doppelzellen 9 zur Aufnahme der Packungen 4 aufweist, um diese zunächst um 270° mitzunehmen, wonach sie in die nächste Reihe überschoben, um 360° mitgenommen, danach in die dritte Reihe überschoben, wiederum um 360° mitgenommen und dann auf einen Abförderer 10 ausgeschoben werden. Die Welle 11 des Trockenrevolvers 8 ist ebenfalls schrittweise um jeweils eine Doppelzellenteilung drehbar.

Die Doppelzellen 9 liegen in Umfangsrichtung des Trockenrevolvers 8 nebeneinander, sind radial ausgerichtet und axial offen sowie in drei Reihen in axialer Richtung hintereinander angeordnet.

Jeder der beiden Übergaberevolver 6 besitzt eine sechseckige Platte 12, die auf einer Welle 13 befestigt ist, die ein Antriebszahnrad 14 trägt. Mit jeder Seite der Platte 12 ist ein Zellenhalter 15, der eine Zelle 5 trägt, verschraubt. Die stirnseitig offenen und ansonsten geschlossenen Zellen 5, die die Packungen 4 in den beiden äußeren Positionen flach liegend von den Transportketten 1 übernehmen, sind jeweils seitlich versetzt bezüglich der jeweiligen Seite des sechseckigen Platte 12 angeordnet. Ferner sind die Drehachsen der beiden Übergaberevolver 6 erstens symmetrisch zur Horizontalebene 16 durch die Drehachse des Trockenrevolvers 8 entsprechend dem Abstand zwischen den Aufnahmeräumen 17 der Doppelzellen 9 des Trockenrevolvers 8 höhenversetzt und zweitens in einem horizontalen Abstand ebenfalls symmetrisch zur vertikalen Mittelebene der übernehmenden Doppelzelle 9 des Trockenrevolvers 8 derart zueinander angeordnet, daß sich jeweils die beiden inneren Zellen 5 benachbart übereinander und parallel zueinander befinden, so daß ihre offenen Stirnseiten mit den offenen Stirnseiten der einen jeweiligen Doppelzelle 9 des Trockenrevolvers 8 fluchten. Gleichzeitig wird hierdurch erreicht, daß die beiden in den Übernahmepositionen bezüglich der Transportketten 1 befindlichen Zellen 5 horizontal verlaufen und miteinander fluchten, so daß trotz der beiden in der Übergabeposition zum Trockenrevolver 8 befindlichen, übereinander angeordneten Zellen 5 die Transportketten 1 in gleicher Höhe angeordnet sind.

Zwischen den beiden Übergaberevolvern 6, durch die die doppelbahnig angeförderten Packungen 4 zusammengeführt werden, und dem sich anschließenden Trockenrevolver 8 befindet sich ein Mundstück 18 mit zwei Durchtritten 19 zum Führen der Packungen 4 beim Überschieben aus den Zellen 5 mittels eines beispielsweise über einen Kurbeltrieb hin- und herbeweglichen Doppelschiebers 20 in eine symmetrisch zur Horizontalebene 16 befindliche Doppelzelle 9, während auf der dem Einschubende dieser Doppelzelle 9 abgewandten Seite ein Anschlag 21 für die in die Doppelzelle 9 eingeschobenen Packungen 4 angeordnet ist.

Wenn die übernehmenden Zellen 5 der Übergaberevolver 6 horizontal ausgerichtet angeordnet sein sollen, ist eine gerade Zahl von Zellen 5 notwendig.

## Patentansprüche

1. Zigarettenverpackungsmaschine, insbesondere Hinged-lid-Packer, mit zwei Förderern (1) für Packungen (4) und einem vorzugsweise mehrreihigen, eine Vielzahl von Zellen (9) aufweisenden Trockenrevolver (8), wobei zwischen den Förderern (1) und dem Trockenrevolver (8) eine Übergabeeinrichtung für die Packungen (4) an den Trockenrevolver (8) vorgesehen ist, dadurch **gekennzeichnet**, daß die Zellen (9) des Trockenrevolvers (8) jeweils als in Umfangsrichtung nebeneinanderliegende, radial ausgerichtete Doppelzellen mit zwei Aufnahmeräumen (17) zur Aufnahme von zwei Packungen (4) ausgebildet sind und die Übergabeeinrichtung zwei achsparallel angeordnete Übergaberevolver (6) mit Zellen (5) sowie einen Doppelschieber (20) umfaßt, wobei die beiden Übergaberevolver (6) in derselben Ebene derart angeordnet sind, daß jeweils die beiden in der Übergabeposition zum Trockenrevolver (8) befindlichen Zellen (5) benachbart übereinander und mit den beiden Aufnahmeräumen (17) einer aufnehmenden Doppelzelle (9) des Trockenrevolvers (8) fluchtend angeordnet sind.

2. Zigarettenverpackungsmaschine nach Anspruch 1, dadurch gekennzeichnet, daß die Drehachsen der beiden Übergaberevolver (6) symmetrisch zur Horizontalebene (16) durch die Drehachse des Trockenrevolvers (8) entsprechend dem Abstand zwischen den Aufnahmeräumen (17) der Doppelzellen (9) des Trockenrevolvers (8) höhenversetzt angeordnet sind.

3. Zigarettenverpackungsmaschine nach Anspruch 1 oder 2, dadurch gekennzeichnet, daß in der Übergabeposition zwischen den beiden benachbart übereinander angeordneten Zellen (5) der Übergaberevolver (6) und der aufnehmenden Doppelzelle (9) des Trockenrevolvers (8) ein Mundstück (18) angeordnet ist.

4. Zigarettenverpackungsmaschine nach einem der Ansprüche 1 bis 3, dadurch gekennzeichnet, daß in der Übergabestation in Einschubrichtung hinter der aufnehmenden Doppelzelle (9) des Trockenrevolvers (8) ein Anschlag (21) für die einzuschiebenden Packungen (4) angeordnet ist.

5. Zigarettenverpackungsmaschine nach einem er Ansprüche 1 bis 4, dadurch gekennzeichnet, daß die Übergaberevolver (6) konzentrisch zu ihrer Drehachse angeordnete mehreckige Platten (12) in Form eines regelmäßigen Vielecks mit gerader Seitenanzahl aufweisen, wobei an jeder Seite außermittig angeordnet eine Zelle (5) befestigt ist.

## Claims

1. Cigarette-packaging machine, especially hinged-lid packer, with two conveyors (1) for packs (4) and with a preferably multi-row drying turret (8) having a plurality of cells (9), a device for transferring the packs (4) to the drying turret (8) being provided between the conveyors (1) and the drying turret (8), characterised in that the cells (9) of the drying turret (8) are respectively designed as radially oriented double cells located next to one another in the circumferential direction and having two receiving spaces (17) for receiving two packs (4), and the transfer device comprises two transfer turrets (6) arranged axis-parallel, with cells (5), and a double slide (20), the two transfer turrets (6) being arranged in the same plane in such a way that the two respective cells (5) located in the position of transfer to the drying turret (8) are arranged adjacent to one another and one above the other and in alignment with the two receiving spaces (17) of a receiving double cell (9) of the drying turret (8).

2. Cigarette-packaging machine according to Claim 1, characterised in that the axes of rotation of the two transfer turrets (6) are arranged symmetrically to the horizontal plane (16) through the axis of rotation of the drying turret (8) and offset vertically according to the distance between the receiving spaces (17) of the double cells (9) of the drying turret (8).

3. Cigarette-packaging machine according to Claim 1 or 2, characterised in that, in the transfer position, a mouthpiece (18) is located between the two cells (5), arranged adjacent to and one above the other and belonging to the transfer turrets (6) and the receiving double cell (9) of the drying turret (8).

4. Cigarette-packaging machine according to one of Claims 1 to 3, characterised in that a stop (21) for the packs (4) to be pushed in is located in the transfer station, behind the receiving double cell (9) of the drying turret (8) in the pushing-in direction.

5. Cigarette-packaging machine according to one of Claims 1 to 4, characterised in that the transfer turrets (6) have polygonal plates (12) arranged concentrically to their axis of rotation and in the form of a regular polygon with an even number of sides, a cell (5) being fastened on each side in an eccentrically arranged manner.

## Revendications

1. Machine pour l'emballage de cigarettes en particulier emballeuse "hinged-lid", comportant deux convoyeurs (1) pour paquets (4) et un dispositif tournant de séchage (8), de préférence à plusieurs rangées, présentant une pluralité de cellules (9), un dispositif de transfert des emballages (4) au dispositif tournant de séchage (8) étant prévu entre les convoyeurs (1) et ledit dispositif de séchage (8), caractérisée en ce que les cellules (9) du dispositif de séchage (8) sont réalisées en forme de cellules doubles juxtaposées en direction périphérique et alignées radialement, comportant deux chambres réceptables (17) pour la réception de deux paquets (4), en ce que le dispositif de transfert (6) comprend deux dispositifs tournants de transfert disposés parallèlement et munis de cellules (5) ainsi que d'un poussoir double (20), les deux dispositifs de transfert (6) étant disposés dans le même plan de telle sorte que, respectivement, les deux cellules (5) se trouvant dans la position de transfert au dispositif de séchage (8) sont disposées directement superposées et alignées sur les deux chambres réceptacles (17) d'une cellule double (9) du dispositif de séchage (8).

2. Machine pour l'emballage de cigarettes selon la revendication 1, caractérisée en ce que les axes de rotation des deux dispositifs tournants de transfert (6) sont disposés symétriquement par rapport au plan horizontal (16) contenant l'axe de rotation du dispositif de séchage (8) et décalés en hauteur de la distance entre les chambres réceptacles (17) des cellules doubles (9) dudit dispositif de séchage (8).

3. Machine pour l'emballage de cigarettes selon la revendication 1 ou 2, caractérisée en ce que dans la position de transfert entre les deux cellules (5) directement superposées des dispositifs de transfert (6) et la cellule double de réception (9) du dispositif de séchage (8), est disposé un conduit (18).

4. Machine pour l'emballage de cigarettes selon l'une des revendications 1 à 3, caractérisée en ce que, dans le poste de transfert, en aval de la cellule double (9) du dispositif de séchage (8), est disposée une butée (21) pour les paquets (4) à introduire.

5. Machine pour l'emballage de cigarettes selon l'une des revendications 1 à 4, caractérisée en ce que les dispositifs de transfert (6) présentent des plaques polygonales (12) disposées de manière concentrique par rapport à leur axe de rotation et ayant la forme d'un polygone régulier dont le nombre de côtés est pair, une cellule (5) étant disposée de manière décentrée sur chacun des côtés.
